# FASCICULE DE BREVET EUROPEEN

(11) **EP 4 523 291 B1**
(45) Date de publication et mention de la délivrance du brevet: **14.01.2026**
(21) Numéro de dépôt: 23726366.0
(22) Date de dépôt: 11.05.2023
(51) Int. Cl.: H01P 1/185, H01Q 3/36, H01Q 13/20, H01Q 13/28, H01Q 21/00

(54) **ANTENNE FAIBLE PROFIL À BALAYAGE ELECTRONIQUE BIDIMENSIONNEL**
FLACHE ANTENNE MIT ZWEIDIMENSIONALER ELEKTRONISCHER ABTASTUNG
LOW-PROFILE ANTENNA WITH TWO-DIMENSIONAL ELECTRONIC SCANNING

(30) Priorité: 11.05.2022 FR 2204480
(43) Date de publication de la demande: 19.03.2025
(73) Titulaire: Commissariat à l'Energie Atomique et aux Energies Alternatives, 75015 Paris (FR)
(72) Inventeur: FOGLIA MANZILLO, Francesco, 38054 Grenoble Cedex 09 (FR); SMIERZCHALSKI, Maciej, 38120 Saint-Egreve (FR)
(74) Mandataire: Santarelli
(86) Numéro de dépôt international: PCT/EP2023/062689
(87) Numéro de publication internationale: WO 2023/218008

(56) Documents cités:
- US-A- 5 579 021
- US-A- 6 064 349
- US-A1- 2004 257 288
- US-A1- 2006 132 369
- US-B1- 6 677 899
- YANG XUEXIA ET AL: "A compact beam steering planar array with broadband and high gain", 2015 INTERNATIONAL SYMPOSIUM ON ANTENNAS AND PROPAGATION (ISAP), THE INSTITUTE OF ELECTRONICS, INFORMATION AND COMM, 9 November 2015 (2015-11-09), pages 1 - 3, XP032888863

## Description

### DOMAINE TECHNIQUE

La présente invention concerne de manière générale le domaine des antennes réseaux à commande de phase permettant un contrôle bidimensionnel de l'orientation du faisceau. Elle trouve notamment application dans les terminaux terrestres dans la bande K/Ka pour les communications satellitaires, les systèmes de communication embarqués à bord de trains ou d'aéronefs, les stations de base 5G, les systèmes de focalisation micro-onde en champ proche.

### ÉTAT DE LA TECHNIQUE ANTÉRIEURE

Les antennes à balayage bidimensionnel sont bien connues de l'état de la technique, notamment pour des terminaux de communication satellitaires ou des systèmes de communication embarqués sur des véhicules en mouvement. Celles-ci permettent de contrôler de manière dynamique la direction du faisceau (en émission et/ou réception) selon deux axes orthogonaux et sont par conséquent capables de balayer un angle solide prédéterminé.

La première génération d'antennes à balayage bidimensionnel utilise un balayage mécanique. Celles-ci comportent généralement une antenne directive (par exemple parabolique) montée sur une articulation de cardans permettant de l'orienter selon deux axes. Outre le fait qu'elles n'autorisent pas un balayage angulaire rapide, ces antennes sont encombrantes et lourdes. Elles s'intègrent difficilement aux véhicules et dégradent bien souvent leur comportement aérodynamique. Enfin, les servo-moteurs qui les équipent nécessitent une maintenance assez lourde et sont consommateurs d'énergie.

Pour remédier à ces inconvénients, une seconde génération d'antennes a recours à des antennes réseaux à commande de phase *(phased array)* et des techniques de formation de faisceau permettant un balayage électronique. Ces antennes de seconde génération sont peu encombrantes et peuvent épouser la forme d'un véhicule (antennes conformes sur un aéronef par exemple). Elles autorisent un balayage angulaire rapide, en absence de toute inertie mécanique. En revanche, le grand nombre d'antennes élémentaires formant le réseau rend leur électronique particulièrement complexe et leur fabrication coûteuse.

Des antennes à balayage hybride mécanique/électronique sont également disponibles sur le marché, utilisant par exemple un positionneur mécanique en azimut et un balayage électronique en élévation. Toutefois, leur performance n'est pas optimale, le pointage mécanique reste lent et leur encombrement trop important pour bon nombre d'applications.

Récemment, une antenne adaptée au balayage électronique monodimensionnel utilisant un réseau de stubs continus transverses ou réseau CTS (*Continuous Transverse Stubs*) a été décrite dans l'article de M. Ettore et al. intitulé « Continuous transverse stub array for Ka-band applications » publié dans IEEE Trans. Antennas Propag., vol. 63, no. 11, pp. 4792-4800, Nov. 2015.

Une telle antenne a été représentée schématiquement en Fig. 1A. Celle-ci comprend un réseau de stubs continus, les stubs en question s'étendant dans une direction transverse (Oy) à un guide d'onde à un guide d'onde à plaques parallèles ou guide PPW (*Parallel Plate Waveguide*), 140. Comme illustré en Fig. 1B, l'alimentation du réseau CTS à partir du guide d'onde est obtenue au moyen d'une arborescence de jonctions en T dont les différentes branches alimentent les stubs.

Par souci de simplification, les stubs ont été représentés ici avec une hauteur nulle et se réduisent donc à des fentes radiatives transverses 111, parallèles à l'axe (Oy).

Par « stub », de manière connue en soi, on désigne ici une partie, un tronçon de guide ouvert(e) dans la direction orthogonale à celle de propagation de l'onde, permettant de faire des transformations d'impédance.

Les Figures 1C et 1D représentent respectivement une coupe du guide d'onde PPW selon un plan (xy) et un plan (xz).

Une source micro-onde dans la bande Ka, 130, ici un cornet sectoriel plan H (H-plane sectorial horn) injecte une onde dans le guide d'onde PPW, 140. Le cornet sectoriel est évasé dans le plan H du guide d'onde PPW autrement dit dans le plan (xy). Le guide d'onde PPW présente une section de transition de type « pillbox » ou en « U », 160, de sorte qu'il est replié sur lui-même, ladite section de transition assurant la liaison entre une première section rectiligne 141 et une seconde section rectiligne 142, sensiblement parallèles entre elles. Le cornet sectoriel 130 débouche directement dans la première section rectiligne du guide d'onde PPW et la seconde section rectiligne du guide d'onde PPW débouche sur le réseau d'alimentation parallèle 120 du réseau CTS.

La section de transition présente un réflecteur parabolique 150 dans le plan (xy) comme on peut le voir en Fig. 1C. Le point focal du réflecteur parabolique est situé au centre de l'ouverture du cornet sectoriel, ce qui permet d'obtenir une onde quasi-plane dans la seconde section du guide d'onde PPW.

Un changement de la position du cornet sectoriel le long de l'axe (y), à l'entrée du guide d'onde PPW, modifie la distribution de phase selon cet axe et assure un balayage du faisceau dans le plan H en sortie du réseau CTS, autrement dit un balayage dans le plan (yz). Ainsi en déplaçant mécaniquement l'antenne cornet devant l'entrée du guide d'onde ou bien en commutant l'alimentation de plusieurs cornets sectoriels disposées selon l'axe (y) devant cette même entrée, on obtient un balayage monodimensionnel du faisceau dans le plan (yz). Dans la majorité des réalisations, cette architecture ne permet toutefois qu'une commutation entre un ensemble discret de faisceaux et n'offre pas de dépointage angulaire fin du faisceau d'antenne dans le plan de balayage (yz).

Une antenne à balayage électronique bidimensionnel utilisant un réseau CTS a été divulgué dans le brevet US-B-6677899. Le réseau CTS alimente en champ proche un réseau d'éléments rayonnants reconfigurables par MEMS situé au-dessus de lui. Chaque élément comprend en entrée un élément de réception large bande, en sortie un élément de réception large bande et un module de déphasage contrôlé par MEMS entre l'élément d'entrée et celui de sortie.

Une telle antenne est toutefois très complexe à réaliser et est sujette à des dysfonctionnements des dispositifs MEMS, généralement peu fiables dans le temps. En outre, l'alignement entre le réseau de lentilles et le réseau d'alimentation CTS doit être précis, à défaut de quoi les pertes d'insertion peuvent être importantes. Les deux réseaux ne peuvent pas être intégrés dans une même structure monolithique dans la mesure où le réseau reconfigurable est réalisé sous la forme d'une pluralité de circuits imprimés ou PCB (*Printed Circuit Board*) montés verticalement en parallèle au-dessus du réseau d'alimentation CTS. Enfin, le balayage du faisceau suppose de pouvoir contrôler individuellement chaque dispositif MEMS et donc de disposer d'un réseau de contrôle comportant autant de lignes que de dispositifs MEMS.

Les antennes à réseau transmetteur (*transmitarray antennas*) offrent une solution compacte lorsque l'on souhaite réaliser un balayage électronique bidimensionnel (balayage à 2 degrés de liberté, dans un demi-espace). On pourra trouver un exemple de réalisation d'un tel réseau transmetteur dans l'article de A. R. Vilenskiy et al. intitulé « Reconfigurable transmitarray with near-field coupling to gap waveguide array antenna for efficient 2-D beam steering » publié dans IEEE Trans. Antennas Propag. Vol. 68, no. 12, pp. 7854-7865. Plus précisément, l'antenne à balayage bidimensionnel comprend ici un premier réseau 2D d'antennes fentes illuminant en champ proche un réseau transmetteur sous la forme d'une surface de déphasage ou PSS (*Phase Shifting Surface*). La surface de déphasage est formée par un réseau bidimensionnel de cellules élémentaires, chaque cellule élémentaire comprenant une première antenne élémentaire en réception et étant reliée à une seconde antenne élémentaire en transmission via un module de déphasage. Chaque module de déphasage est contrôlable individuellement de manière à pouvoir contrôler l'orientation et effectuer un balayage bidimensionnel du faisceau. Une telle antenne requiert toutefois un réseau de commande complexe, le nombre de couches, de diviseurs de puissance augmentant en fonction de la taille de l'antenne. En outre, le couplage en champ proche entre le réseau d'antennes fentes et le réseau transmetteur induit nécessairement des pertes d'insertion qui sont d'autant plus élevées que la taille du réseau est importante.

D'autres technologies d'antennes à balayage électronique sont divulguées par les documents :
- US 2006/132369 A1 (Robertson Ralston S et al.) (2006-06-22)
- US 5 579 021 A (Lee Jar J et al.) (1996-11-26)
- Yang Xuexia et al. : "A compact beam steering planar array with broadband and high gain", 2015 International symposium on antennas and propagation (ISAP), The Institute of Electronics, Information and Comm, (2015-11-9), pages 1-3, XP032888863,
- US 2004/257288 A1 (Robertson Ralston et al.) (2004 -12-23)
- US 6 064 349 A (Robertson Ralston) (2000-05-16)

Un objet de la présente invention est par conséquent de proposer une antenne à balayage électronique bidimensionnel (à 2 degrés de liberté) qui ne présente pas les inconvénients précités, en particulier qui soit simple, à faible consommation d'énergie et faible encombrement, facilement intégrable et ne nécessite pas un grand nombre de lignes de contrôle, même pour des antennes de grande taille.

### EXPOSÉ DE L'INVENTION

La présente invention est définie par une antenne à balayage bidimensionnel de faisceau comprenant un guide d'onde destiné à être alimenté par une source micro-onde et à fournir une onde quasi-plane se propageant dans une première direction, un réseau linéaire de stubs transverses, étendus selon une seconde direction perpendiculaire à la première, lesdits stubs étant arrangés périodiquement selon la première direction avec un pas sensiblement égal à la longueur d'onde guidée dans le guide d'onde, ladite antenne étant originale en ce qu'elle comprend :
- une première surface de déphasage reconfigurable électroniquement comprenant une première pluralité, M, de cellules élémentaires de déphasage arrangées périodiquement selon la seconde direction avec un pas inférieur ou égal à la demi-longueur d'onde en espace libre de la source micro-onde ;
- une seconde surface de déphasage, reconfigurable électroniquement, comprenant une seconde pluralité, N, de bandes élémentaires de déphasage, chaque bande élémentaire de déphasage étant étendue selon la seconde direction et étant associée à un stub transverse dudit réseau, ladite bande élémentaire de déphasage étant disposée directement sur la sortie du stub transverse auquel elle est associée ;

- un premier ensemble de lignes de contrôle destiné à contrôler les déphasages respectifs des cellules élémentaires de déphasage de manière à contrôler l'orientation du faisceau dans un plan orthogonal à la première direction ;
- un second ensemble de lignes de contrôle destiné à contrôler les déphasages respectifs des bandes élémentaires de déphasage de manière à contrôler l'orientation du faisceau dans un plan orthogonal à la seconde direction ; et en ce que la première surface de déphasage est une surface de déphasage en réflexion, adaptée à recevoir l'onde fournie par la source micro-onde se propageant dans une direction opposée à la première direction et à la réfléchir dans la première direction après que les cellules de déphasage élémentaires lui aient appliqué des premières valeurs de déphasage le long de la seconde direction.

De préférence, chacune des cellules élémentaires de la première surface de déphasage est une cellule réflectrice, configurée pour recevoir l'onde plane se propageant dans la première direction et la réfléchir dans la direction opposée.

Dans certains modes de réalisation, chaque cellule élémentaire de la première surface et/ou chaque bande élémentaire de la seconde surface est contrôlée à l'aide d'une seule ligne de contrôle.

Dans ce cas, on considère que chacune des *M* cellules de la première surface et chaque cellule des *N* bandes de déphasage de la deuxième surface peut introduire, respectivement, *K₁* et *K₁* valeurs de déphasage différentes ; le nombre total de lignes de contrôle de diodes des diodes est *M log*₂ *K*₁ *+ N log*₂ *K*₂. Le nombre des lignes de commande croît donc moins rapidement avec la surface rayonnante par rapport à une antenne équivalente à balayage 2-D de type réseau transmetteur ou réseau phasé avec NM éléments rayonnants, qui nécessiterait NM *log*₂ *K₁* log*₂* K₂ lignes de commande ou *NM* chaines RF, respectivement.

Dans certains modes de réalisation, au moins un des systèmes commandables comprend des (est à base de) diodes PIN.

Un exemple de réalisation d'une cellule à déphasage électroniquement reconfigurable, en utilisant des diodes PIN, en transmission, adaptée à la deuxième surface de déphasage, est décrite dans le brevet US 10,680,329 B2 de A. Clemente, L. Dussopt, L. Di Palma, intitulé « Unit cell of a transmission network for a reconfigurable antenna ».

Le guide d'onde est de préférence un guide d'onde à plaques parallèles.

Il comprend avantageusement une première section rectiligne dans laquelle l'onde émise par la source micro-onde se propage dans une direction opposée à la première direction, une seconde section rectiligne, parallèle à la première section rectiligne, dans laquelle l'onde plane se propage dans la première direction après avoir été déphasée par la première surface de déphasage et une section de transition en forme de U, assurant le repliement à 180° et reliant la première section rectiligne à la seconde section rectiligne.

Selon certaines variantes, la première surface de déphasage est disposée sur une structure cylindro-parabolique.

Selon une variante, le guide d'onde est alimenté par la source micro-onde à travers un cornet sectoriel.

Le guide d'onde peut ainsi comprendre dans sa section de transition une structure cylindro-parabolique permettant à la première surface de déphasage de réfléchir l'onde fournie par la source micro-onde à travers le cornet sectoriel sous la forme d'une onde quasi-plane.

Chaque bande élémentaire de déphasage peut être avantageusement constituée d'une pluralité P de secondes cellules élémentaires, lesdites secondes cellules élémentaires d'une bande élémentaire de déphasage étant arrangées périodiquement selon la seconde direction avec un pas inférieur ou égal à la demi-longueur d'onde en espace libre, une même valeur de déphasage étant appliquée à ladite pluralité de secondes cellules élémentaires appartenant à la même bande élémentaire de déphasage.

Chaque première cellule élémentaire, resp. chaque seconde cellule élémentaire, peut comprendre une pluralité de couches métalliques alternant avec des couches diélectriques ainsi qu'une pluralité de diodes PIN interconnectant au moins certaines desdites différentes couches métalliques, commandées par une pluralité k de lignes de contrôle du premier, resp. du second ensemble.

Chaque première cellule élémentaire, resp. chaque seconde cellule élémentaire, peut comprendre une pluralité de diodes varactors, commandées par au moins une ligne de contrôle du premier, resp. second ensemble.

Dans certains modes de réalisation, chaque cellule élémentaire de la deuxième surface de déphasage (en transmission, sur les stubs) est configurée de manière à rayonner un champ présentant une polarisation circulaire fixe (i.e. soit circulaire droite, soit circulaire gauche).

Cette cellule reconfigurable reçoit et transforme donc le champ en polarisation linaire émise par chaque stub, dans un champ à polarisation circulaire fixe et, au même temps, introduit sur ce champ un déphasage variable électroniquement entre un ensemble de K2 valeurs différentes. Un exemple de réalisation d'une telle cellule reconfigurable en transmission en utilisant des diodes PIN est décrit par exemple dans le document de L.Di Palma, A.Clemente, L.Dussopt, R.Sauleau, P.Potier, et Ph.Pouliguen, « Experimental Characterization of a Circularly Polarized 1 Bit Unit Cell for Beam Steerable Transmitarrays at Ka-Band », IEEE Trans. Antennas Propag., vol. 67, no. 2, Feb. 2019.

Dans certains modes de réalisation, chaque cellule élémentaire de la deuxième surface de déphasage (en transmission, sur les stubs) est configurée pour rayonner un champ présentant une polarisation circulaire avec un sens (droit ou gauche) reconfigurable électroniquement.

Une telle cellule peut être réalisée en utilisant des diodes PIN selon le design décrit dans le document de F. Foglia Manzillo et al., Transmitarray antenna cell (brevet US 2022/0359982 A1).

Dans un autre mode de réalisation, cette cellule reconfigurable (cellule élémentaire de la deuxième surface de déphasage) peut se composer d'une première section qui reçoit le champ en polarisation linaire émise par chaque stub et le transmet en introduisant sur ce champ un déphasage variable électroniquement entre un ensemble de K2 valeurs différentes, et une deuxième section qui fonctionne comment un convertisseur de polarisation (de linaire à circulaire) électroniquement reconfigurable. Cette deuxième section reçoit le champ en polarisation linaire transmis par la première section et émet un champ en polarisation en polarisation linaire avec un sens (droite/gauche) reconfigurable électroniquement. Une possible implémentation d'une telle cellule en utilisant des diodes PIN prévoit l'empilement de : (i) (première section), la cellule en transmission à déphasage reconfigurable décrite dans le brevet de A. Clemente, L. Dussopt, L.Di Palma, intitulé « Unit cell of a transmission network for a reconfigurable antenna » (US 10680329 B2) ; (ii) (deuxième section), la cellule du convertisseur de polarisation reconfigurable décrite dans le brevet de A. Clemente intitulé « Transmitarray antenna cell » (US 2023 0010547 A1).

Dans certains modes de réalisation, l'antenne à balayage bidimensionnel de faisceau est configurée pour émettre deux faisceaux, de polarisations orthogonales et contrôlables indépendamment, et de telle sorte que chaque bande de la deuxième surface de déphasage (en transmission, sur les stubs) comprenne deux ensembles de cellules à déphasage reconfigurables capables de rayonner des champs présentant des polarisations orthogonales. Par exemple, les cellules du premier ensemble peuvent être configurées pour rayonner un champ en polarisation linéaire horizontale et celles du deuxième ensemble pour rayonner un champ en polarisation linéaire verticale, respectivement. Deux faisceaux en polarisations orthogonales peuvent ainsi être formés. Les directions de dépointage de ces deux faisceaux peuvent être reconfigurées indépendamment en contrôlant avec deux ensembles de lignes de commande les deux ensembles de cellules de chaque bande.

Un exemple de réalisation des cellules des deux ensembles, en utilisant des diodes PIN, aptes à recevoir une polarisation linaire verticale et à rayonner soit un champ de polarisation linéaire horizontale, soit un champ de polarisation linéaire verticale est décrit dans le document de F. Foglia Manzillo et al., « A Ka-band Beam-Steering Transmitarray Achieving Dual-Circular Polarization », 15th Eur. Conf. Antennas Propag. (EuCAP), Dusseldorf, Germany, 2021.

### BRÈVE DESCRIPTION DES DESSINS

D'autres caractéristiques et avantages de l'invention apparaîtront à la lecture d'un mode de réalisation préférentiel de l'invention, fait en référence aux figures jointes parmi lesquelles :
Les Figs. 1A à 1D, déjà décrites, représentent différentes vues d'une antenne à balayage électronique monodimensionnel connue de l'état de la technique ;
La Fig. 2 représente de manière schématique une antenne à balayage électronique bidimensionnel selon un mode de réalisation présenté pour aider à la compréhension de l'invention ;
La Fig. 3 représente de manière schématique les lignes de contrôle des première et seconde surfaces de déphasage utilisées dans l'antenne de la Fig. 2 ;
La Fig. 4 représente de manière schématique une antenne à balayage électronique bidimensionnel selon un mode de réalisation de l'invention ;
La Fig. 5 illustre un guide d'ondes PPW comprenant une structure à ondes lentes, utilisé dans une variante du premier ou du second mode de réalisation de l'invention ; et
Les Figs. 6A et 6B représentent de manière schématique, respectivement en perspective et en coupe, une cellule réflectrice pouvant être utilisée dans une antenne selon la présente invention.

### EXPOSÉ DÉTAILLÉ DE MODES DE RÉALISATION PARTICULIERS

Nous considérons dans la suite une antenne à balayage électronique bidimensionnel, c'est-à-dire une antenne dont il est possible d'orienter le faisceau selon 2 degrés de liberté. Par exemple, le faisceau pourra être orienté autour de deux axes orthogonaux, en azimut et en élévation.

L'antenne selon la présente est destinée à fonctionner avec une source micro-onde opérant typiquement dans les bandes millimétrique et centimétrique, de 3 à 300 GHz. Elle est particulièrement adaptée pour fonctionner dans la gamme de fréquence de 10 GHz à 60 GHz et peut être notamment utilisée dans des terminaux satellitaires (dans les bandes K/Ka) ou des terminaux/ stations de base 5G.

L'antenne en question utilise un guide d'onde jouant le rôle de formateur de faisceau quasi-optique. Ce guide d'onde fournit une onde plane ou quasi-plane, de préférence en mode quasi-TEM (Transverse Electro-Magnetic) se propageant dans une première direction (Ox), à un réseau de stubs, ou de fentes, transverses rayonnants, étendus dans une seconde direction (Oy), perpendiculaire à la première direction.

L'idée à la base de la présente invention est de prévoir une première surface de déphasage comprenant une première pluralité, M, de cellules élémentaires de déphasage arrangées périodiquement selon la seconde direction et une seconde surface de déphasage, comprenant une seconde pluralité, N, de bandes élémentaires de déphasage, chaque bande élémentaire de déphasage étant étendue selon la seconde direction et étant associée à un stub, ou une fente, transverse continu du réseau et disposée directement au-dessus de lui.

La première surface de déphasage assure le balayage du faisceau dans le plan (xy). La seconde surface de déphasage assure le balayage du faisceau autour de la seconde direction dans le plan (xz). Par exemple, la première surface de déphasage pourra assurer le balayage du faisceau en azimut et la seconde surface de déphasage pourra assurer le balayage du faisceau en élévation.

Le guide d'onde est avantageusement réalisé sous la forme d'un guide à plaques parallèles ou PPW (*Parallel Plate Waveguide),* replié sur lui-même pour des raisons de compacité. Il comprend une première section rectiligne dans une direction opposée à la première direction, une seconde section rectiligne, parallèle à la première section rectiligne, et une section de transition en forme de U, assurant le repliement à 180° en reliant la première section rectiligne à la seconde section rectiligne. La section de transition peut comprendre un réflecteur permettant d'inverser le sens de propagation entre la première section rectiligne et la seconde section rectiligne du guide d'onde.

Le guide d'onde, et plus précisément sa première section rectiligne, est alimenté par une source primaire, par exemple au moyen d'une antenne cornet, plus précisément un cornet sectoriel, les bords larges du cornet sectoriel rejoignant les plaques haute et basse du guide et les bords étroits rejoignant les parois latérales du guide, de manière à minimiser les pertes d'insertion.

La Fig. 2 représente de manière schématique une antenne à balayage électronique bidimensionnel dans un premier mode de réalisation qui ne correspond pas à la présente invention mais est utile pour la compréhension de celle-ci.

Sauf indication contraire, les caractéristiques techniques de ce mode de réalisation qui sont techniquement compatibles avec la présente invention peuvent être appliquée à celle-ci.

Le guide d'onde 240 représenté ici un guide d'onde à plaques parallèles comprenant une première section rectiligne 241 dans laquelle l'onde injectée par le cornet sectoriel (non représenté) se propage dans le sens opposé à la direction Ox, une section rectiligne 243 dans laquelle l'onde se propage dans la direction Ox après s'être réfléchi sur le réflecteur 250 placé dans la section de transition, 242, du guide.

Le réflecteur 250 présente de préférence une surface réfléchissante cylindro-parabolique dont la ligne focale est verticale, de sorte que l'onde injectée dans la première partie du guide, à front d'onde cylindrique, est réfléchi sous la forme d'une onde plane se propageant dans la seconde section rectiligne du guide d'onde. Selon une variante, la source primaire est un réseau d'antennes, par exemple d'antennes cornet alimentées en parallèle, qui rayonne une onde quasi-plane dans la première partie du guide. Dans ce cas, la surface réfléchissante de la transition à U est, de préférence, planaire.

L'onde plane réfléchie se propage dans la première direction et est déphasée en traversant une première surface de déphasage 210. Cette première surface de déphasage comprend une première pluralité, M, de cellules élémentaires de de déphasage, 211, arrangées périodiquement selon la seconde direction (y) avec un pas inférieur ou égal à la demi-longueur d'onde, *λ*₀/2, où *λ*₀ est la longueur d'onde de propagation dans le vide.

Les cellules de déphasage élémentaires de la première surface de déphasage appliquent une loi de déphasage permettant d'orienter la direction du faisceau dans le plan (yz).

L'onde plane ainsi déphasée se propage ensuite selon la direction (Ox) dans la seconde section rectiligne, 243, du guide d'onde 240. Elle est distribuée, via un réseau de stubs, à une seconde surface de déphasage 220. La seconde surface de déphasage comprend une seconde pluralité, N, de bandes élémentaires de déphasage, chaque bande élémentaire de déphasage étant associée à un stub transverse continu 230 et disposée directement sur ce dernier. Les stubs font au moins partiellement saillie hors du plan supérieur du guide PPW, leurs extrémités ouvertes étant tournées dans la direction Oz. Les stubs transverses continus s'étendent dans la seconde direction (Oy), dite aussi direction transverse. Selon une variante, les stubs pourront avoir une hauteur nulle (la hauteur étant la hauteur de la partie du stub qui dépasse par rapport à la surface avoisinante ; dans cette variante, les éléments rayonnants sont donc assimilables à des fentes rayonnantes (Le terme « stub » comprenant en effet le cas particulier d'une fente rayonnante).

Dans tous les cas, les stubs sont arrangés périodiquement selon la première direction avec, de préférence, un pas sensiblement égal à la longueur d'onde guidée dans le guide d'onde, soit *λ_{g}* .

Le cas échéant chaque bande élémentaire peut être constituée d'une troisième pluralité P de secondes cellules élémentaires de déphasage, 231, toutes les secondes cellules élémentaires de déphasage d'une même bande élémentaire appliquant alors le même déphasage à l'onde émise par le stub associé à ladite bande.

Avantageusement, la troisième pluralité sera choisie égale à la seconde pluralité, autrement dit *P = M.*

Les bandes de déphasage élémentaires de la seconde surface de déphasage appliquent une loi de déphasage permettent d'orienter le faisceau dans le plan (xz).

Si l'on note *θ*₀ et *φ*₀ respectivement l'élévation et l'azimut correspondants à l'orientation souhaitée du faisceau, on peut montrer que l'application des déphasages ${ψ}_{m}^{y}$, *m* = 1,..,*M* par les cellules élémentaires de la première surface de déphasage et des déphasages ${ψ}_{n}^{x}$, *n =* 1,..,*N* par les bandes élémentaires de la seconde surface de déphasage, permet d'orienter le faisceau dans la direction (*θ*₀, *φ*₀) souhaitée. Les valeurs des déphasages ${ψ}_{n}^{x}$, *n* = 1,..,N et ${ψ}_{m}^{y}$, *m* = 1,..,*M* sont définies par : $\begin{matrix}{ψ}_{n}^{x} = - {nk}_{0} {d}_{x} sin {θ}_{0} cos {φ}_{0} - \left(n-1\right) {k}_{gx} {d}_{x} \\ {ψ}_{m}^{y} = - {mk}_{0} {d}_{y} sin {θ}_{0} sin {φ}_{0}\end{matrix}$ où ${k}_{0} = \frac{2 π}{{λ}_{0}}$ est le nombre d'onde dans le vide de l'onde émise par la source micro-onde, *k_{gx}* est la constante de propagation selon l'axe x du mode fondamental guidé par le guide d'onde, *dₓ* est le pas entre les bandes élémentaires de déphasage de la seconde surface et *d_{y}* est le pas entre les cellulaires élémentaires de déphasage de la première surface. Comme indiqué plus haut, on choisira avantageusement *d_{y}* = *λ*₀/2 et *dₓ = λ_{g}* .

Selon une première variante, chaque (première ou seconde) cellule élémentaire, voire bande élémentaire de déphasage, peut être réalisée à partir d'une succession de couches métalliques alternant avec des couches diélectriques. Une ou plusieurs couches métalliques comporte(nt) un ou plusieurs commutateurs électroniques, par exemple des diodes PIN, permettant de faire varier la réponse fréquentielle, en particulier la phase du coefficient de transmission et/ou de réflexion de la cellule élémentaire parmi un ensemble de valeurs discrètes.

Alternativement, selon une seconde variante, chaque (première ou seconde) cellule élémentaire, voire chaque bande élémentaire de déphasage, peut être réalisée au moyen d'une capacité variable de type varactor. Cette seconde variante présente l'avantage de pouvoir effectuer une variation continue du déphasage, alors que la première variante ne permet qu'une commutation entre valeurs discrètes.

Un avantage important de la présente invention est de ne nécessiter qu'un faible nombre de lignes de contrôle des déphasages et donc de simplifier l'électronique de commande.

En effet, les antennes à balayage électronique 2D de type réseaux transmetteurs (transmitarray) nécessitent au moins autant de lignes de contrôle que de cellules, soit *N* × *M* pour une matrice de *M* rangées et *N* colonnes. *A contrario,* dans le cas présent, en supposant qu'une cellule/ bande élémentaire de déphasage puisse être contrôlée au moyen d'une seule ligne de contrôle, le nombre de lignes de contrôle requis pour la même précision d'orientation n'est plus que de *N + M.*

La Fig. 3 représente de manière schématique les lignes de contrôle des différentes cellules/bandes élémentaires de la première surface et de la seconde surface de déphasage.

Dans ce mode de réalisation, chaque cellule élémentaire de la première surface et/ou chaque bande élémentaire de la seconde surface est contrôlée à l'aide d'une seule ligne de contrôle. Par exemple, les cellules/bandes élémentaires sont réalisées à partir de varactors et chaque ligne de contrôle commande de manière analogique la capacitance du varactor associé.

Lorsque les déphasages ne peuvent prendre qu'une pluralité *K* de valeurs discrètes, comme dans le cas d'une cellule à diodes PIN, le nombre de lignes de contrôle par cellule/bande élémentaire pourra être égal à *log*₂ *K.* Les cellules/bandes élémentaires pourront appliquer une atténuation en sus d'un déphasage, de manière à pouvoir apodiser le faisceau et en réduire les lobes secondaires. Lorsque ces coefficients d'atténuation peuvent prendre *L* valeurs discrètes, le nombre de lignes de contrôle par cellule/bande élémentaire passe alors à *log*₂ *K + log*₂ *L* , ce qui conduit à un nombre total de lignes de contrôle égal à (*log*₂ *K + log*₂ *L)(N + M*). Selon une variante de réalisation, les coefficients d'atténuation peuvent être choisis fixes (apodisation fixe) et dans ce cas le nombre de lignes de contrôle n'est plus que de *(N + M) log*₂ *L .*

La Fig. 4 représente de manière schématique une antenne à balayage électronique bidimensionnel selon l'invention.

Ce mode de réalisation diffère du premier en ce que la première surface de déphasage, 410, n'opère plus en transmission mais en réflexion. Cette configuration permet de séparer par un plan de masse les éléments RF de chaque cellule de la surface et les structures nécessaires pour la polarisation des dispositifs électroniques reconfigurables. En effets ces structures peuvent être disposés à l'extérieure du guide, ce qui facilite l'interconnexion de la surface réflectrice (la première surface de déphasage) avec ses circuits de contrôle. Les éléments portant les signes de référence 420-442 sont fonctionnellement similaires aux éléments 220-242. La référence 441 désigne le guide d'onde PPW inférieur 441 et la référence 442 le guide d'onde PPW supérieur.

Dans cette configuration, la première surface de déphasage opère comme un réflecteur électroniquement reconfigurable, et peut être réalisée soit sur une surface concave ou convexe, soit sur une surface planaire parallèle au plan *zy.* Par conséquent, dans ce mode de réalisation il n'est plus nécessaire de prévoir une première surface de déphasage de forme parabolique.

La première surface de déphasage (ou surface réflectrice) reconfigurable peut être avantageusement placée à une distance *dᵣ ≈ 3 λ_{g}*/*4 + I λ_{g}*/*2,* de la surface supérieure du guide d'onde PPW inférieur 441 et de la surface inférieure du guide d'onde PPW supérieur 442, où *I* est un entier naturel (nul ou non), et *λ_{g}* est la longueur d'onde dans les deux guides à la fréquence de travail.

L'onde issue de la source micro-onde, après avoir été guidée par la première section rectiligne du guide, est réfléchie par la première surface de déphasage 410 avant de se propager dans la seconde section rectiligne du guide. La première surface de déphasage réflectrice applique ici, d'une part, si nécessaire, par exemple quand la surface est planaire, une première loi de déphasage visant à convertir l'onde cylindrique en onde plane et, d'autre part une seconde loi de déphasage selon la direction y, visant à orienter le faisceau dans le plan (yz). Cette loi de déphasage optimale en pratique est approximée et réalisée en choisissant opportunément l'état de polarisation électrique des dispositifs électroniques reconfigurables dans chaque cellule (par exemples, diodes PIN) et donc la phase du coefficient de réflexion de chaque cellule entre un nombre discret *K₁* de valeurs possibles. Pour assurer un fonctionnement efficace du réflecteur, les *K₁* valeurs sont de préférence uniformément espacées sur la plage entière de phase [0-2π) dans la bande des fréquences de travail. Dans ce cas, on parle d'une cellule à *log*₂ *K₁* bits, ce qui signifie que les valeurs de déphasage en réflexion réalisent une quantification à *log*₂ *K₁* bits de la plage [0-2π). Par exemple, une cellule reconfigurable capable d'introduire les deux (quatre) valeurs de phases en réflexion 0 et π (ou respectivement 0, π/2, π, 3π/2), est nommée à 1 bit (ou respectivement à 2 bit).

Comme précédemment, les premières cellules élémentaires 411 peuvent en outre effectuer une apodisation du faisceau (ici orthogonalement à l'axe (Ox) en appliquant des valeurs d'atténuation appropriées (par exemple approximant un sinus cardinal).

Les cellules réflectrices reconfigurables à 1 bit et à 2 bits, utilisant des diodes PIN peuvent être réalisées suivant des modes de réalisation connus, tels que ceux proposés par exemple par les documents :
- S. Gharbieh, R. D'Errico, A. Clemente, « Reconfigurable intelligent surface design using PIN diodes via rotation technique - Proof of concept », in Proc. Eur. Conf. Antennas Propag., EuCAP 2023, Florence, Italy.
- F. Liu et al., "A 2-Bit Reconfigurable Reflectarray Unit Design Using Only 2 PIN Diodes," IEEE MTT-S Int. Microwave Workshop Series on Advanced Materials and Processes for RF and THz Appl., Guangzhou, China, 2022.
- H. Luyen, J. Booske, N. Behdad, "2-Bit Phase Quantization Using Mixed Polarization-Rotation/Non-PolarizationRotation Reflection Modes for Beam-Steerable Reflectarrays", IEEE Trans. Antennas Propag., vol. 68, no. 12, Dec. 2020.

A titre d'exemple, un exemple de réalisation pour réaliser une cellule réflectrice à 1-bit (2 valeurs de déphasages en réflexion, avec une différence de π) est illustré par la Fig.6. Dans ce mode de réalisation, la cellule réflectrice présente une structure similaire à celle présentée dans le document de S.Gharbieh et al. cité ci-dessus .

Dans ce mode de réalisation, la cellule réflectrice comprend une antenne de type patch avec une ouverture au milieu sur lequel sont assemblés deux diodes PIN, D1 et D2. Les deux diodes sont en configuration antiparallèle : la cathode de D1 et l'anode de D2 sont en DC au même potentiel, puisqu'elles sont connectées physiquement sur une pastille métallique au milieu de l'ouverture. Cette pastille est connectée à travers un via SV ('shorting via' en Anglais) à un plan de masse PM, situé sous l'antenne. La diode D1 peut activer et désactiver une ligne de retard de phase RPh de 90°, connectée par des vias V à l'antenne patch et réalisée en utilisant une couche métallique intermédiaire entre l'antenne patch et le plan de masse. Le signal de polarisation DC des diodes est appliqué sur une couche au-dessous du plan de masse. Une structure BT ('bias tee' en Anglais) pour découpler le signal DC et les signaux RF est aussi réalisée. Le signal DC est connecté au patch par des vias traversants. Dans cette configuration (contrairement à ce qui est décrit dans le document de S.Gharbieh et al. cité ci-dessus), les lignes de commande et l'antenne patch sont réalisées sur des cotés opposés par rapport au plan de masse et donc ne s'influencent pas sensiblement : les lignes de commandes ne perturbent pas sensiblement le comportement RF de l'antenne patch et de la cellule. En outre, la position des lignes de commande sous le plan de masse facilite leur interconnexion avec les cartes électroniques qui génèrent et contrôlent les signaux de commande.

Dans les deux états de fonctionnement, une seule des diodes est directement polarisée (ON), alors que l'autre est polarisée inversement (OFF). Quand la diode D1 est OFF et la diode D2 est ON, la ligne de retard est désactivée. L'onde réfléchie est déphasée d'une valeur 2×Δϕ par rapport à l'onde incidente, ou Δϕ est le déphasage acquis par l'onde en se propageant entre le patch et le plan de masse. Dans l'autre état de fonctionnement, la diode D1 est ON et la diode D2 est OFF, et la ligne de retard de phase de 90° est active. Dans ce cas, le déphasage entre l'onde réfléchie et l'onde incidente est 2×Δϕ + 2×90° = 2×Δϕ + 180°. La différence de phase entre les phases des coefficients de réflexion dans les deux états de fonctionnement est donc 180°.

Enfin, le guide d'onde PPW 240 ou 440 peut être réalisé selon différentes variantes. Selon une première variante, l'espace entre ses plaques parallèles est simplement empli d'air. Selon une seconde variante, cet espace est occupé par un diélectrique. Selon une troisième variante, représentée schématiquement en Fig. 5, une structure à ondes lentes (slow-wave structure) est prévue en crénelant la plaque inférieure de la seconde section rectiligne du guide d'onde, et en l'inclinant par rapport à laquelle plaque métallique supérieure dans laquelle sont formés les stubs. On note ici que l'écart entre la plaque supérieure M1 et la plaque inférieure M2 se réduit dans la direction de propagation (Ox) et que la plaque inférieure M2 présente des ondulations sur sa face supérieure, dans la direction (Oz). La présence d'un diélectrique et *a fortiori* d'une structure à ondes lentes dans le guide d'onde permet d'abaisser la vitesse de phase et de réduire la longueur d'onde guidée. Il en résulte que le pas du réseau de stubs continus peut être choisi plus faible, ce qui permet d'éviter l'apparition de lobes secondaires et d'étendre la plage angulaire de balayage.

## Revendications

1. Antenne à balayage bidimensionnel de faisceau comprenant un guide d'onde (440) destiné à être alimenté par une source micro-onde (130) et à fournir une onde quasi-plane se propageant dans une première direction (Ox), un réseau linéaire de stubs transverses, étendus selon une seconde direction (Oy) perpendiculaire à la première, lesdits stubs étant arrangés périodiquement selon la première direction avec un pas sensiblement égal à la longueur d'onde guidée dans le guide d'onde, ladite antenne comprenant en outre:
- une première surface de déphasage (410) reconfigurable électroniquement comprenant une première pluralité (*M*) de cellules élémentaires de déphasage (411) arrangées périodiquement selon la seconde direction avec un pas inférieur ou égal à la demi-longueur d'onde (*λ*₀/2) en espace libre de la source micro-onde ;
- une seconde surface de déphasage (420), reconfigurable électroniquement, comprenant une seconde pluralité (*N*) de bandes élémentaires de déphasage, chaque bande élémentaire de déphasage étant étendue selon la seconde direction et étant associée à un stub transverse dudit réseau, ladite bande élémentaire de déphasage étant disposée directement sur la sortie du stub transverse auquel elle est associée ;
- un premier ensemble de lignes de contrôle destiné à contrôler les déphasages respectifs des cellules élémentaires de déphasage de manière à contrôler l'orientation du faisceau dans un plan orthogonal à la première direction ;
- un second ensemble de lignes de contrôle destiné à contrôler les déphasages respectifs des bandes élémentaires de déphasage de manière à contrôler l'orientation du faisceau dans un plan orthogonal à la seconde direction ;
ladite antenne étant **caractérisée en ce que** la première surface de déphasage est une surface de déphasage en réflexion (420), adaptée à recevoir l'onde fournie par la source micro-onde se propageant dans une direction opposée à la première direction et à la réfléchir dans la première direction après que les cellules de déphasage élémentaires lui aient appliqué des premières valeurs de déphasage le long de la seconde direction.

2. Antenne à balayage bidimensionnel de faisceau selon la revendication 1, **caractérisée en ce que** chaque cellule élémentaire de la première surface et/ou chaque bande élémentaire de la seconde surface est contrôlée à l'aide d'une seule ligne de contrôle.

3. Antenne à balayage bidimensionnel de faisceau selon la revendication 1 ou 2, **caractérisée en ce qu'**au moins un des systèmes commandables comprend des diodes PIN (D1, D2).

4. Antenne à balayage bidimensionnel de faisceau selon la revendication 2 ou 3, **caractérisée en ce que** le guide d'onde est un guide d'onde (440) à plaques parallèles.

5. Antenne à balayage bidimensionnel de faisceau selon la revendication 4, **caractérisée en ce que** le guide d'onde comprend une première section rectiligne dans laquelle l'onde émise par la source micro-onde se propage dans une direction opposée à la première direction (Ox), une seconde section rectiligne, parallèle à la première section rectiligne, dans laquelle l'onde plane se propage dans la première direction (Ox) après avoir été déphasée par la première surface de déphasage et une section de transition en forme de U, assurant le repliement à 180° et reliant la première section rectiligne à la seconde section rectiligne.

6. Antenne à balayage bidimensionnel de faisceau selon la revendication 5, **caractérisée en ce que** le guide d'onde (440) est alimenté par la source micro-onde (130) à travers un cornet sectoriel.

7. Antenne à balayage bidimensionnel de faisceau selon l'une quelconque des revendications 1 à 6, **caractérisée en ce que** la première surface de déphasage (410) est disposée sur une structure cylindro-parabolique.

8. Antenne à balayage bidimensionnel de faisceau selon l'une des revendications précédentes, **caractérisée en ce que** chaque bande élémentaire de déphasage est constituée d'une pluralité (P) de secondes cellules élémentaires, lesdites secondes cellules élémentaires d'une bande élémentaire de déphasage étant arrangées périodiquement selon la seconde direction avec un pas inférieur ou égal à la demi-longueur d'onde (*λ*₀/2) en espace libre, une même valeur de déphasage étant appliquée à ladite pluralité de secondes cellules élémentaires appartenant à la même bande élémentaire de déphasage.

9. Antenne à balayage bidimensionnel de faisceau selon la revendication 8, **caractérisée en ce que** chaque première cellule élémentaire, resp. chaque seconde cellule élémentaire, comprend une pluralité de couches métalliques alternant avec des couches diélectriques ainsi qu'une pluralité de diodes PIN interconnectant au moins certaines desdites différentes couches métalliques, commandées par une pluralité k de lignes de contrôle du premier, resp. du second ensemble.

10. Antenne à balayage bidimensionnel de faisceau selon la revendication 8, **caractérisée en ce que** chaque première cellule élémentaire, resp. chaque seconde cellule élémentaire, comprend une pluralité de diodes varactors, commandées par au moins une ligne de contrôle du premier, resp. second ensemble.

11. Antenne à balayage bidimensionnel de faisceau selon l'une quelconque des revendications 1 à 10, **caractérisée en ce que** chaque cellule élémentaire de la deuxième surface de déphasage (420) est configurée de manière à rayonner un champ présentant une polarisation circulaire fixe.

12. Antenne à balayage bidimensionnel de faisceau selon l'une quelconque des revendications 1 à 11, **caractérisée en ce que** chaque cellule élémentaire de la deuxième surface de déphasage (420) est configurée pour rayonner un champ en polarisation circulaire avec un sens reconfigurable électroniquement.

13. Antenne à balayage bidimensionnel de faisceau selon l'une quelconque des revendications 1 à 12, est configurée pour émettre deux faisceaux, de polarisations orthogonales et contrôlables indépendamment, de telle sorte que chaque bande de la deuxième surface de déphasage (420) comprenne deux ensembles de cellules à déphasage reconfigurable capables de rayonner des champs présentant des polarisations orthogonales.

## Patentansprüche

1. Zweidimensionale Strahlabtastantenne, umfassend einen Wellenleiter (440), der dazu bestimmt ist, von einer Mikrowellenquelle (130) gespeist zu werden und eine sich in eine erste Richtung (Ox) ausbreitende, nahezu ebene Welle bereitzustellen, ein lineares Netz von querverlaufenden Stichleitungen, die sich gemäß einer zweiten Richtung (Oy) senkrecht zu der ersten ausdehnen, wobei die Stichleitungen periodisch gemäß der ersten Richtung mit einem Abstand angeordnet sind, der im Wesentlichen gleich der in dem Wellenleiter geführten Wellenlänge ist, wobei die Antenne ferner Folgendes umfasst:
- eine erste elektronisch rekonfigurierbare Phasenverschiebungsfläche (410), die eine erste Vielzahl (*M* ) von Phasenverschiebungselementarzellen (411) umfasst, die periodisch gemäß der zweiten Richtung mit einem Abstand kleiner oder gleich der halben Wellenlänge (λ₀/2) im freien Raum der Mikrowellenquelle angeordnet sind;
- eine zweite elektronisch rekonfigurierbare Phasenverschiebungsfläche (420), die eine zweite Vielzahl (*N* ) von Phasenverschiebungselementarbändern umfasst, wobei sich jedes Phasenverschiebungselementarband gemäß der zweiten Richtung erstreckt und mit einer querverlaufenden Stichleitung des Netzes verbunden ist, wobei das Phasenverschiebungselementarband direkt an dem Ausgang der querverlaufenden Stichleitung angeordnet ist, mit der es verbunden ist;
- eine erste Baugruppe von Kontrolllinien, die dazu bestimmt ist, die jeweiligen Phasenverschiebungen der Phasenverschiebungselementarzellen zu steuern, um die Ausrichtung des Strahls in einer Ebene orthogonal zu der ersten Richtung zu steuern;
- eine zweite Baugruppe von Kontrolllinien, die dazu bestimmt ist, die jeweiligen Phasenverschiebungen der Phasenverschiebungselementarbänder zu steuern, um die Ausrichtung des Strahls in einer Ebene orthogonal zu der zweiten Richtung zu steuern;
wobei die Antenne **dadurch gekennzeichnet ist, dass** die erste Phasenverschiebungsfläche eine reflektierende Phasenverschiebungsfläche (420) ist, die geeignet ist, die von der Mikrowellenquelle bereitgestellte Welle zu empfangen, die sich in eine Richtung entgegengesetzt zu der ersten Richtung ausbreitet, und sie in die erste Richtung zu reflektieren, nachdem die Phasenverschiebungselementarzellen erste Phasenverschiebungswerte entlang der zweiten Richtung auf sie angewendet haben.

2. Zweidimensionale Strahlabtastantenne nach Anspruch 1, **dadurch gekennzeichnet, dass** jede Elementarzelle der ersten Oberfläche und/oder jedes Elementarband der zweiten Oberfläche mithilfe einer einzigen Kontrolllinie gesteuert wird.

3. Zweidimensionale Strahlabtastantenne nach Anspruch 1 oder 2, **dadurch gekennzeichnet, dass** mindestens eines der steuerbaren Systeme PIN-Dioden (D1, D2) umfasst.

4. Zweidimensionale Strahlabtastantenne nach Anspruch 2 oder 3, **dadurch gekennzeichnet, dass** der Wellenleiter ein Parallelplattenwellenleiter (440) ist.

5. Zweidimensionale Strahlabtastantenne nach Anspruch 4, **dadurch gekennzeichnet, dass** der Wellenleiter einen ersten geraden Abschnitt, in dem sich die von der Mikrowellenquelle ausgestrahlte Welle in eine Richtung entgegengesetzt zu der ersten Richtung (Ox) ausbreitet, einen zweiten geraden Abschnitt, parallel zu dem ersten geraden Abschnitt, in dem sich die flache Welle in die erste Richtung (Ox) nach der Phasenverschiebung durch die erste Phasenverschiebungsfläche ausbreitet, und einen U-förmigen Übergangsabschnitt, der die 180°-Biegung sicherstellt und den ersten geraden Abschnitt mit dem zweiten geraden Abschnitt verbindet, umfasst.

6. Zweidimensionale Strahlabtastantenne nach Anspruch 5, **dadurch gekennzeichnet, dass** der Wellenleiter (440) von der Mikrowellenquelle (130) durch ein Sektorhorn gespeist wird.

7. Zweidimensionale Strahlabtastantenne nach einem der Ansprüche 1 bis 6, **dadurch gekennzeichnet, dass** die erste Phasenverschiebungsfläche (410) auf einer zylindrischparabolischen Struktur angeordnet ist.

8. Zweidimensionale Strahlabtastantenne nach einem der vorhergehenden Ansprüche, **dadurch gekennzeichnet, dass** jedes Phasenverschiebungselementarband aus einer Vielzahl (*P* ) von zweiten Elementarzellen besteht, wobei die zweiten Elementarzellen eines Phasenverschiebungselementarbands periodisch gemäß der zweiten Richtung mit einem Abstand kleiner oder gleich der halben Wellenlänge (*λ*₀/2) im freien Raum angeordnet sind, wobei derselbe Phasenverschiebungswert auf die Vielzahl von zweiten Elementarzellen angewendet wird, die zu demselben Phasenverschiebungselementarband gehören.

9. Zweidimensionale Strahlabtastantenne nach Anspruch 8, **dadurch gekennzeichnet, dass** jede erste Elementarzelle bzw. jede zweite Elementarzelle eine Vielzahl von Metallschichten, die sich mit Dielektrizitätsschichten abwechseln, sowie eine Vielzahl von PIN-Dioden umfasst, die mindestens einige der verschiedenen Metallschichten miteinander verbinden und von einer Vielzahl k von Steuerleitungen der ersten bzw. der zweiten Baugruppe gesteuert werden.

10. Zweidimensionale Strahlabtastantenne nach Anspruch 8, **dadurch gekennzeichnet, dass** jede erste Elementarzelle bzw. jede zweite Elementarzelle eine Vielzahl von Varaktordioden umfasst, die von mindestens einer Kontrolllinie der ersten bzw. der zweiten Baugruppe aus gesteuert werden.

11. Zweidimensionale Strahlabtastantenne nach einem der Ansprüche 1 bis 10, **dadurch gekennzeichnet, dass** jede Elementarzelle der zweiten Phasenverschiebungsfläche (420) so konfiguriert ist, dass sie ein Feld mit fester kreisförmiger Polarisation abstrahlt.

12. Zweidimensionale Strahlabtastantenne nach einem der Ansprüche 1 bis 11, **dadurch gekennzeichnet, dass** jede Elementarzelle der zweiten Phasenverschiebungsfläche (420) so konfiguriert ist, dass sie ein kreisförmig polarisiertes Feld mit einer elektronisch rekonfigurierbaren Richtung abstrahlt.

13. Zweidimensionale Strahlabtastantenne nach einem der Ansprüche 1 bis 12, die so konfiguriert ist, dass sie zwei Strahlen mit orthogonalen und unabhängig steuerbaren Polarisationen aussendet, so dass jedes Band der zweiten Phasenverschiebungsfläche (420) zwei Baugruppen von rekonfigurierbaren Phasenverschiebungszellen umfasst, die Felder mit orthogonalen Polarisationen abstrahlen können.

## Claims

1. A two-dimensional beam scanning antenna comprising a waveguide (440) intended to be fed by a microwave source (130) and to provide a quasi-planar wave propagating in a first direction (Ox), a linear array of transverse stubs, extended along a second direction (Oy) perpendicular to the first one, said stubs being arranged periodically along the first direction with a pitch substantially equal to the wavelength guided in the waveguide, said antenna further comprising:
- a first electronically reconfigurable phase shift surface (410) comprising a first plurality (M) of phase shift elementary cells (411) periodically arranged along the second direction with a pitch less than or equal to the half wavelength (*λ*₀/2) in free space of the microwave source;
- a second electronically reconfigurable phase shift surface (420), comprising a second plurality (N) of phase shift elementary bands, each phase shift elementary band being extended along the second direction and being associated with a transverse stub of said array, said phase shift elementary band being disposed directly on the output of the transverse stub with which it is associated;
- a first set of control lines to control the respective phase shifts of the phase shift elementary cells so as to control orientation of the beam in a plane orthogonal to the first direction;
- a second set of control lines to control the respective phase shifts of the phase shift elementary bands so as to control orientation of the beam in a plane orthogonal to the second direction;
said antenna being **characterised in that** the first phase shift surface is a reflective phase shift surface (420), adapted to receive the wave provided by the microwave source propagating in a direction opposite to the first direction and to reflect it in the first direction after the elementary phase shift cells have applied first phase shift values along the second direction thereto.

2. The two-dimensional beam scanning antenna according to claim 1, **characterised in that** each elementary cell of the first surface and/or each elementary band of the second surface is controlled using a single control line.

3. The two-dimensional beam scanning antenna according to claim 1 or 2, **characterised in that** at least one of the controllable systems comprises PIN diodes (D1, D2).

4. The two-dimensional beam scanning antenna according to claim 2 or 3, **characterised in that** the waveguide is a parallel-plate waveguide (440).

5. The two-dimensional beam scanning antenna according to claim 4, **characterised in that** the waveguide comprises a first rectilinear section in which the wave emitted by the microwave source propagates in a direction opposite to the first direction (Ox), a second rectilinear section, parallel to the first rectilinear section, in which the plane wave propagates in the first direction (Ox) after being phase shifted by the first phase shift surface and an U-shaped transition section, ensuring 180° folding and connecting the first rectilinear section to the second rectilinear section.

6. The two-dimensional beam scanning antenna according to claim 5, **characterised in that** the waveguide (440) is fed by the microwave source (130) through a sectoral horn.

7. The two-dimensional beam scanning antenna according to any one of claims 1 to 6, **characterised in that** the first phase shift surface (410) is disposed on a cylindrical parabolic structure.

8. The two-dimensional beam scanning antenna according to one of the preceding claims, **characterised in that** each phase shift elementary band consists of a plurality (P) of second elementary cells, said second elementary cells of a phase shift elementary band being periodically arranged along the second direction with a pitch less than or equal to the half wavelength (*λ*₀/2) in free space, a same phase shift value being applied to said plurality of second elementary cells belonging to the same phase shift elementary band.

9. The two-dimensional beam scanning antenna according to claim 8, **characterised in that** each first elementary cell, resp. each second elementary cell, comprises a plurality of metal layers alternating with dielectric layers as well as a plurality of PIN diodes interconnecting at least some of said different metal layers, controlled by a plurality k of control lines of the first, resp. second set.

10. The two-dimensional beam scanning antenna according to claim 8, **characterised in that** each first elementary cell, resp. each second elementary cell, comprises a plurality of varactor diodes, controlled by at least one control line of the first, resp. second set.

11. The two-dimensional beam scanning antenna according to any one of claims 1 to 10, **characterised in that** each elementary cell of the second phase shift surface (420) is configured so as to radiate a field having a fixed circular polarisation.

12. The two-dimensional beam scanning antenna according to any one of claims 1 to 11, **characterised in that** each elementary cell of the second phase shift surface (420) is configured to radiate a circularly polarised field with an electronically reconfigurable direction.

13. The two-dimensional beam scanning antenna according to any one of claims 1 to 12, and configured to emit two beams, of orthogonal and independently controllable polarisations, such that each band of the second phase shift surface (420) comprises two sets of reconfigurable phase shift cells capable of radiating fields having orthogonal polarisations.
